# EUROPÄISCHE PATENTSCHRIFT

(11) **EP 3 817 902 B1**
(45) Veröffentlichungstag und Bekanntmachung des Hinweises auf die Patenterteilung: **18.06.2025**
(21) Anmeldenummer: 19734339.5
(22) Anmeldetag: 25.06.2019
(51) Int. Cl.: B26D 7/18, B26D 7/06

(54) **VERFAHREN ZUM ERGREIFEN UND ENTSORGEN DES ENDSTÜCKS EINES LEBENSMITTELPRODUKTS**
METHOD FOR GRIPPING AND DISPOSING OF THE BUTT PIECE OF AN EDIBLE PRODUCT
PROCEDE DE SAISIE ET D'ELIMINATION DE LA MORCEAU D'UN PRODUIT ALLIMENTAIRE

(30) Priorität: 02.07.2018 DE 102018210859
(43) Veröffentlichungstag der Anmeldung: 12.05.2021
(73) Patentinhaber: GEA Food Solutions Germany GmbH, 35216 Biedenkopf-Wallau (DE)
(72) Erfinder: BURGER, Christian, 87477 Sulzberg (DE); SCHAAFHAUSEN, Wilfried, 88045 Friedrichshafen (DE)
(74) Vertreter: Kutzenberger Wolff & Partner
(86) Internationale Anmeldenummer: PCT/EP2019/066764
(87) Internationale Veröffentlichungsnummer: WO 2020/007642

(56) Entgegenhaltungen:
- WO-A1-2016/083084
- WO-A2-2005/037501
- DE-A1- 102015 015 166
- US-A1- 2009 120 256

## Beschreibung

Die vorliegende Erfindung betrifft eine Vorrichtung gemäss Anspruch 1, wobei der Oberbegriff nach der WO 2005 037 501 A2 definiert wurde.

Bei dem Ausstoßer handelt es sich vor zugsweise um eine Gabel mit einem oder mehreren, insbesondere zwei Zinken, die besonders bevorzugt an einer Seite des Umfangs des Lebensmittelriegels mit diesem zusammenwirken. Erfindungsgemäss handelt es sich bei dem Ausstoßer um einen Abstreifer, insbesondere ein Abstreifer, der über keinerlei Energieversorgung wie elektrische Energie, Pneumatik und/oder Hydraulik verfügt, die insbesondere dazu dient das Endstück von dem Greifer los zu lösen. Der Aust0ße weist vorzugsweise auch kein Mittel zur Speicherung von Energie, wie beispielweise eine Feder, auf.

Gemäß einer weiteren bevorzugten oder erfindungsgemäßen Ausführungsform der vorliegenden Erfindung ist der Ausstoß entlang einer ortsfesten Kulisse beweglich vorgesehen.

Gemäß einer bevorzugten Ausführungsform ist das Kraft- und/oder Formschlussmittel an einem, vorzugsweise antriebslosen, Schlitten vorgesehen. Dieser Schlitten weist vorzugsweise einen runden, quadratischen oder rechteckigen Querschnitt auf, wobei die Höhe des Schlittens vorzugsweise der Höhe des Lebensmittelproduktes entspricht. Die jeweilige Höhe ist die jeweilige lotrechte Erstreckung gemessen von einer Auflage. Der Schlitten kann von einer Parkstellung, in der nicht mit dem Lebensmittelprodukt in Eingriff steht, in eine Aufschneidestellung, in der die Form- und/oder Kraftschlussmittel mit dem hinteren Ende des Lebensmittelproduktes in Eingriff stehen, überführt werden. Vorzugsweise wird der Schlitten in der Aufschneidestellung von dem Lebensmittelprodukt selbst oder einem unteren und/oder oberen Traktionsband, das an der Aufschneidevorrichtung vorgesehen ist, entlang der jeweiligen Spur in Richtung des Schneidmessers und davon wegbewegt. Der Schlitten ist dabei vorzugsweise reibschlüssig mit dem jeweiligen Traktionsband verbunden.

Vorzugsweise ist der Schlitten in der Parkstellung und besonders bevorzugt zumindest zeitweise in der Aufschneidestellung mit einem Bewegungsmittel verbunden, das den Schlitten von der Park- in die Aufschneidestellung überführt und das besonders bevorzugt eine Führung, insbesondere eine Linearführung aufweist, entlang derer sich der Schlitten relativ zu dem Führungsmittel in Richtung des Schneidmessers und davon wegbewegen kann. Diese Führung ist beispielsweise als Gleitlager ausgeführt. Vorzugsweise ist die Linearführung so gestaltet, dass sie zumindest Gravitationskräfte aufnehmen kann, so dass sich der Schlitten in der Parkstellung nicht selbsttätig von dem Bewegungsmittel löst. Eine solche Führung weist beispielsweise einen Hinterschnitt auf und ist beispielsweise als Schwalbenschwanzführung ausgebildet. Mit der Führung wird der Schlitten geführt, vorzugsweise solang er noch keine so hinreichende Überdeckung mit einem der Traktionsbänder aufweist, dass Kräfte quer zur Transportrichtung des Lebensmittelproduktes hinreichend aufgenommen werden können.

Gemäß einer bevorzugten Ausführungsform der vorliegenden Erfindung ist das Kraft- und/oder Formschlussmittel und/oder der Schlitten linear, insbesondere in einem Winkel > 0° und < 90° relativ zu einer Transportrichtung des Lebensmittelproduktes, bewegbar.

Der Eingriff des Form- und/oder Kraftschlussmittels erfolgt vorzugsweise während sich das Lebensmittelprodukt in Richtung des Schneidmessers bewegt. Vorzugsweise ist die Bewegung des Form- und/oder Kraftschlussmittels, die zum Eingriff in das hintere Ende des Lebensmittelproduktes führt auf die Bewegung des Lebensmittelproduktes entlang der Spur abgestimmt.

Ein Greifer kann vorzugsweise mehrere Lebensmittelprodukte ergreifen, die insbesondere zumindest zeitweise gleichzeitig aufgeschnitten werden.

Vorzugsweise erfolgt die Aufhebung des Form- und/oder Kraftschlusses zwischen dem Form- und/oder Kraftschlussmittel und dem Endstück des Lebensmittelproduktes während der Überführung des Schlittens von der Aufschneide- in die Parkstellung. Der Ausstoßer ist dabei vorzugsweise als im Wesentlichen starres Element ausgebildet, das es die Bewegung des Endstücks gemeinsam mit dem Form- und/oder Kraftschlussmittels verhindert. Dadurch kommt es zu einer Relativbewegung zwischen dem Endstück und dem Form- und/oder Kraftschlussmittels, die zu dem Abstreifen des Endstücks von dem Form- und/oder Kraftschlussmittel führt.

Vorzugsweise weist die Vorrichtung eine ortsfeste Kulisse auf, in der der Ausstoßer geführt ist und sich, insbesondere ohne eigenen bewegt, wenn sich das Bewegungsmittel und/oder der Schlitten von der Park- in die Aufschneidestellung und Retour bewegt. Vorzugsweise ist an einem Ende des Ausstoßers eine Rolle vorgesehen, die sich in der Kulisse bewegt.

Die Aufschneidevorrichtung weist eine Produktauflage auf, die das Lebensmittelprodukt in Richtung des Schneidmessers transportiert und/oder die das Lebensmittelprodukt trägt. Vorzugsweise weist die Produktauflage ein unteres Traktionsband und ein Beladeband auf wobei das Beladeband vorzugsweise Teil einer Beladeschwinge ist. Vorzugsweise transportiert die Beladeschwinge die Lebensmittelprodukte quer zu deren Förderrichtung beim Aufschneiden. Zwischen den beiden Bändern ist vorzugsweise ein Spalt vorgesehen, durch den ein Endstück entsorgt werden kann. Vorzugsweise kann der Spalt reversibel vergrößert werden, insbesondere bevor und/oder während das Endstück abgestoßen wird. Vorzugsweise erfolgt die Vergrößerung durch ein Drehen und/oder Schwenken der Beladeschwinge um eine Dreh-/Schwenkachse. Dafür ist die Dreh-Schwenkachse oder - welle der Beladeschwinge bezogen auf die Vertikale vorzugsweise unterhalb des unteren Traktionsbandes vorgesehen.

Vorzugsweise weist die Vorrichtung ein unteres und ein oberes Traktionsband aufweist, die das Lebensmittelprodukt und/oder den Schlitten entlang der jeweiligen Spur in Richtung des Messers und davon weg transportieren. Für den Fall, dass sogenannte Leerschnitte durchgeführt werden sollen, bei denen sich das Messer dreht, aber keine Scheiben von dem Lebensmittelprodukt abgeschnitten werden sollen, stehen die Traktionsbänder still oder bewegen sogar zumindest das dem Messer zugewandte vordere Ende des Lebensmittelriegels von dem Messer weg. Vorzugsweise wird mit dem oberen Traktionsband ein Druck auf den Umfang des Lebensmittelproduktes und/oder den Schlitten ausgeübt.

Gemäß einer bevorzugten Ausführungsform der vorliegenden Erfindung weist die Aufschneidevorrichtung einen Aufnahmebehälter für ein Endstück auf, der besonders bevorzugt zwischen dem Traktionsband und dem Beladeband und unterhalb davon vorgesehen ist.

Gemäß einer weiteren Ausführungsform der vorliegenden Erfindung ist das obere linear Traktionsband von einer Traktionsstellung in eine Sperrstellung überführbar.

Vorzugsweise weist das obere Traktionsband einen Linearantrieb auf, mit dem es in Richtung des unteren Traktionsbandes reversibel verschoben werden kann, beispielsweise während das Endstück abgeworfen wird und/oder während ein neues Lebensmittelprodukt geladen wird. Dadurch wird verhindert, dass das Endstück in den Bereich des Messers gelangt und oder sich das neue Lebensmittelprodukt ungewollt in Richtung des Messers bewegt. Das obere Traktionsband kann in der abgesenkten Stellung auch als Anschlag für das vordere Ende des Lebensmittelprodukts dienen, beispielsweise um eine definierte Anfangslage für das Lebensmittelprodukt zu haben. Sobald ein neues Lebensmittelprodukt geladen ist, wird das obere Traktionsband wieder so angehoben, dass es einen Reibschluss mit dem oberen Umfang des Lebensmittelprodukts eingehen kann. Eine Schwenk- oder Drehbewegung des oberen Traktionsbandes findet vorzugsweise nicht statt.

Eine weitere Lösung der gestellten Aufgabe ist ein Verfahren, gemäss Anspruch 12, zum Entsorgen eines Endstücks eines Lebensmittelproduktes, wobei das Endstück mit mindestens einem Form- und/oder Kraftschlussmittel reversibel verbunden wird, bei dem das Form- und/oder Kraftschlussmittel von einer Parkstellung in eine Aufschneidestellung und zurück überführt wird und bei dem das Endstück bei der Rückwärtsbewegung abgestreift wird.

Im Folgenden wird die Erfindung anhand der Figuren 1 - 16 erläutert. Diese Erläuterungen sind lediglich beispielhaft und schränken das Schutzbegehren nicht ein. Die Erläuterungen gelten für alle Gegenstände der vorliegenden Erfindung gleichermaßen.
- **Figur 1**: zeigt eine Aufschneidevorrichtung.
- **Figuren 2 -16**: zeigen die erfindungsgemäßen Gegenstände der vorliegenden Erfindung

**Figur 1** zeigt eine Aufschneidevorrichtung 5. Die Aufschneidevorrichtung 5 weist ein Schneidmesser 11 auf, das ein Lebensmittelprodukt 2 in Lebensmittelscheiben 12 schneidet. Dazu wird jedes Lebensmittelprodukt 2 mit einem Fördermittel 4, hier zwei Förderbändern 4, kontinuierlich oder intermittierend in Richtung der Schneidebene 6 des Messers 11 transportiert. Das untere Förderband 4 ist gleichzeitig eine Produktauflage. Das Schneidmesser 11 ist an einer sich drehenden Messeraufnahme 3 befestigt und wirkt mit einer Schneidkante 9 schneidend zusammen, die beispielsweise am vorderen Ende einer Produktauflage 4 vorgesehen ist und die gemeinsam die Schneidebene 6 definieren. Zwischen dem Messer 11 und der Schneidkante 9 ist ein sogenannter Schneidspalt vorhanden, der möglichst klein sein sollte, jedoch so groß sein muss, dass das Messer die Schneidkante nicht berührt. Dieser Spalt muss regelmäßig eingestellt werden. Dies kann durch eine Bewegung des Messers und/oder der Schneidkante erfolgen. Außerdem muss die Schneidkante parallel zu dem Messer ausgerichtet sein. Nach dem Abschneiden fallen die Lebensmittelscheiben in der Regel auf einen Ablagetisch 1, der mit Transportmitteln, beispielsweise einem Transportband oder Transportriemen, versehen ist, auf dem sie zu jeweils einer Portion 14, hier einem Stapel, konfiguriert werden. Die fertiggestellten Portionen 14 werden sodann aus dem Schneidmesserbereich abtransportiert und danach verpackt.

Unter dem Transportmittel des Ablagetischs kann ein Unterlegeblech vorgesehen sein, das insbesondere eine zu große Längung des Transportmittels verhindert. Die Scheibenstärke ergibt sich aus der Vorschubstrecke des Lebensmittelproduktes zwischen zwei Schnitten. Bei konstanter Messerdrehgeschwindigkeit erfolgt die Regelung der Scheibenstärke über die Vorschubgeschwindigkeit des Lebensmittelproduktes. Die Aufschneidevorrichtung kann pro Vorschubtrasse einen Greifer 8 aufweisen, der das hintere, rückwärtige Ende 13 des Lebensmittelproduktes 2 vor oder während des Aufschneidens ergreift und dieses während des Aufschneidens, insbesondere gegen Ende des Aufschneidens, stabilisiert und das Endstück, das nicht aufgeschnitten werden kann, entsorgt. Jeder Greifer ist vorzugsweise an einem Greiferwagen (nicht dargestellt) vorgesehen, der die Greifer, insbesondere parallel zur Vorschubrichtung des Lebensmittelprodukts, vor- und zurückbewegt.

Vorzugsweise ist die Aufschneidevorrichtung mehrspurig vorgesehen, d. h., dass mehrere Lebensmittelprodukte 2 von einem Messer, insbesondere zumindest zeitweise gleichzeitig oder zumindest zeitweise sequentiell, aufgeschnitten werden. Dafür weist die Vorrichtung für jedes Lebensmittelprodukt eine eigene Spur 7 auf, entlang derer es in Richtung des Messers 11 transportiert wird.

Die **Figuren 2** - **16** zeigen den erfindungsgemäßen Greifer bzw. die erfindungsgemäße Vorrichtung und zeigen das Ergreifen des hinteren Endes eines Lebensmittelproduktes, das Ausstoßen des Endstücks und das Wiederbeladen der Aufschneidevorrichtung.

**Figur 2** zeigt den erfindungsgemäßen Greifer 8, der ein Form- und/oder Kraftschlussmittel 16, hier eine Greifergabel aufweist, die reversibel an einem Schlitten 22 vorgesehen ist. Der Schlitten 22 wiederum ist an einem Bewegungsmittel 21 vorgesehen, mit dem er von einer in **Figur 2** dargestellten Parkstellung in eine Aufschneidestellung, die in den **Figuren 4 - 9** zu sehen ist, überführbar ist. Dafür weist das Bewegungsmittel einen Antrieb auf, der in dem vorliegenden Fall als Linearantrieb mittels eines beweglichen Kolbens 19, der in einer Führung 20 vorgesehen ist. Des Weiteren weist der Greifer 8 einen Ausstoßer 23 auf, der in dem vorliegenden Fall als Stab, Platte oder dergleichen ausgeführt ist, dessen eines in der mit einer Rolle versehen ist, die in einer Kulisse 24, die ortsfest an der Aufschneidevorrichtung vorgesehen ist, geführt wird. Dieser Stab, Platte oder dergleichen wird in einer linearen Führung, die zumindest an dem Schlitten 22 vorgesehen ist geführt. In der in Figur 2 dargestellten Parkstellung ragt der Ausstoßer 23 soweit in den Bereich der Form- und/oder Kraftschlussmittel 16 hinein, dass ein hinreichender Form- und/oder Kraftschluss zwischen den Form- und/oder Kraftschlussmitteln 16 und einem Endstück 26 nicht möglich ist.

Die erfindungsgemäße Aufschneidevorrichtung verfügt über eine Produktauflage 4, die in dem vorliegenden Fall durch ein unteres Traktionsband 18, das vorzugsweise benachbart zu einer Schneidleiste 9 vorgesehen ist und einem bezogen auf die Transportrichtung 30 des Produktes stromaufwärtig davon liegendes Beladeband 15 gebildet wird. Des Weiteren ist ein oberes Traktionsband 10 vorgesehen, mit dem das Lebensmittelprodukt 2 und/oder der Schlitten 22 gegen das untere Traktionsband gedrückt werden kann. Mit den beiden Traktionsbändern 10, 18 erfolgt der Transport des Lebensmittelproduktes in Richtung des Schneidmessers und damit die Einstellung der abzuschneidenden Scheibendicke. Ein weiteres Traktionsband 17 kann optional vorgesehen sein. Die Parkstellung des Schlittens 22 befindet sich dann vorzugsweise zwischen den oberen Traktionsbändern 10, 17.

Wie insbesondere den **Figuren 3** **und** **4** entnommen werden kann, wird der Schlitten 22 mittels des Bewegungsmittels 21 von der Park- in die Aufschneidestellung verbracht, sobald das Aufschneiden des Lebensmittelriegels oder der Transport des Lebensmittelriegels in Richtung des Messers soweit fortgeschritten ist, dass sich das hintere Ende 13 im Bereich des Form- und/oder Kraftschussmittels 16 befindet. Durch die Überführung von der Park- in die Aufschneidestellung gelangen die Form und/oder Krafschlussmittel 16 mit dem Umfang 31 des hinteren Endes 13 des Lebensmittelproduktes in Kontakt und durchdringen danach den Querschnitt des Produktes zumindest teilweise so, dass ein belastbarer Form- und/oder Kraftschluss zwischen dem Lebensmittelprodukt und dem Schlitten 22 entsteht.

In der Aufschneidestellung wird dann der Schlitten 22 zunächst von dem Produkt in Richtung des Schneidmessers gezogen und dabei von einer Führung 34, die an dem Antriebsmittel 21 vorgesehen ist, geführt. Danach wird, wie insbesondere in den **Figuren 5-7** zu sehen ist, der Schlitten auch von dem unteren und oberen Traktionsband mittels Reibschluss transportiert. Das obere und untere Traktionsband sorgt auch dafür, dass der Schlitten 22 die beim Aufschneiden auftretenden quer Kräfte beziehungsweise Drehmomente aufnehmen kann, so dass ein kontrollierter Aufschnitt des Reststücks des Lebensmittelproduktes möglich ist.

Ist dann das Lebensmittelprodukt beispielsweise soweit aufgeschnitten, dass ein Kontakt zwischen dem Schneidmesser und dem Form- und/oder Kraftschlussmittel 16 droht, wird das Endstück 26, wie in **Figur 8** dargestellt, zurückgezogen und der Schlitten 22 gelangt dabei wieder in Eingriff mit der Führung 34. Sobald der Schlitten seine Endposition relativ zu dem Bewegungsmittel 21 erreicht hat (vergleiche **Figur 9****)** wird der Schlitten 22 mittels des Bewegungsmittels 21 wieder in seine Parkstellung verbracht. Davor und/oder dabei wird das obere Traktionsband 10 linear in Richtung des unteren Traktionsbandes verschoben und blockiert dadurch den Zugang zu der Schneidebene 6, sodass das Endstück 26 nicht ungewollt mit dem Schneidmesser in Kontakt geraten kann.

Während der Überführung des Schlittens von der Aufschneide- in die Parkposition steigt die Überdeckung des Ausstoßers 23 mit den Form- und/oder Kraftschlussmitteln 16 wieder, sodass das Endstück 26, wie in **Figur 10** dargestellt von dem Form- und/oder Kraftschlussmittel 16 abgestreift wird und danach in einen Aufnahmebehälter 26 fällt.

Wie ebenfalls in **Figur 10** zu sehen ist kann parallel zu dem Ausstoßen des Endstücks 26 ein Absenken des Ladebandes von einer Aufschneide- in eine Beladestellung erfolgen, wenn das Beladeband 15 als Beladeschwinger, wie in den Figuren dargestellt ist, ausgeführt ist. Durch die Wahl des Drehpunktes 27 der Beladeschwinge, der sich hier unterhalb des unteren Traktionsbandes befindet, kann beim Absenken der Beladeschwinge; das heißt hier einer Drehung im Uhrzeigersinn der Spalt 35, durch den das Endstück in den Behälter 29 fällt, vergrößert werden.

Dadurch, dass sich der Schlitten 22 in der Parkposition befindet, ist die jeweilige Spur wieder frei um ein neues Lebensmittelprodukt aufschneiden zu können. Das wiederbeladen der Spur mit einem neuen Lebensmittelprodukt ist den **Figuren 14 - 16** dargestellt. Dafür wird die Beladeschwinge wieder von Ihrer Park- in die Aufschneideposition, hier entgegen des Uhrzeigesinns gedreht, vorzugsweise bis das Lebensmittelprodukt an das hintere Traktionsband 17 stößt. Sodann wird das obere Traktionsband 10 wieder in seine Aufschneidestellung verbracht, sodass der Weg in Richtung der Schneidleiste beziehungsweise des Schneidmessers freigegeben ist und das Lebensmittelprodukt wird aufgeschnitten, was in der Darstellung gemäß **Figur 16** beginnt. Der Aufschnitt wird dann so lange weitergeführt bis sich das hintere Ende 13 des Lebensmittelproduktes im Bereich der Form- und/oder Kraftschlussmittel befindet und dann wiederholt sich die Verfahrensweise gemäß **Figur 3****.**

### Bezugszeichenliste:

1 Ablagetisch
2 Lebensmittelprodukt
3 Messeraufnahme
4 Produktauflage
5 Aufschneidevorrichtung
6 Schneidebene
7 Spur
8 Greifer
9 Schneidleiste, Schneidkante
10 Oberes Traktionsband
11 Messer, Schneidmesser, Kreismesser, Sichelmesser
12 Lebensmittelscheiben
13 Rückseite des Lebensmittelproduktes
14 Portion, Lebensmittelportion
15 Beladeband, Hintere Auflage, schwenkbare Auflage
16 Form- und/oder Kraftschlussmittel, Greifgabel
17 Hinteres oberes Traktionsband
18 Vordere Auflage
19 Antrieb des Greifers
20 Führung, vertikale Führung, Führung des Antriebs
21 Bewegungsmittel des Schlittens
22 Schlitten
23 Ausstoßer, Abstreifer
24 Führung des Ausstoßers, Kulisse
25 Rolle
26 Endstück
27 Drehpunkt, Drehachse
28 Drehpunkt, Drehachse
29 Aufnahmebehälter
30 Transportrichtung während des Aufschneidens
31 Umfang des Lebensmittelproduktes
32 Parkstellung
33 Aufschneidestellung
34 Führung, Linearführung
35 Spalt, Abstand

## Patentansprüche

1. Vorrichtung (5) zum Aufschneiden von einem oder mehreren Lebensmittelprodukte(n) (2), insbesondere Wurst, Schinken und/oder Käse, wobei für jedes Lebensmittelprodukt (2) jeweils eine Spur (7) vorgesehen ist, entlang derer es in Richtung eines sich bewegenden Messers (11) transportiert wird, das von dem vorderen Ende des Lebensmittelprodukts Lebensmittelscheiben abtrennt, wobei sie einen Greifer zum Fixieren des hinteren Endes (13) eines Lebensmittelproduktes (2) und/oder zur Entsorgung eines Endstücks (26), mit mindestens einem Form- und/oder Kraftschlussmittel (16), das reversibel mit dem Umfang (31) des hinteren Endes (13) eines Lebensmittelproduktes (2) in Eingriff bringbar ist, aufweist, **dadurch gekennzeichnet, dass** sie einen Ausstoßer (23) aufweist, der ein Abstreifer ist der über keinen eigenen Antrieb und keine Energiezufuhr verfügt, wobei das Form- und/oder Kraftschlussmittel (16) von einer Parkstellung in eine Aufschneidestellung und zurück überführbar ist und das Endstück bei der Rückwärtsbewegung abgestreift wird.

2. Vorrichtung (5) nach Anspruch 1, **dadurch gekennzeichnet, dass** der Ausstoßer entlang einer ortsfesten Kulisse beweglich vorgesehen ist.

3. Vorrichtung (5) nach einem der Ansprüche 1 - 2, **dadurch gekennzeichnet, dass** das Kraft- und/oder Formschlussmittel an einem, vorzugsweise antriebslosen, Schlitten (22) vorgesehen sind.

4. Vorrichtung (5) nach Anspruch 3
**dadurch gekennzeichnet, dass** ein der Schlitten (22) beweglich an einer Führung (21) gelagert ist.

5. Vorrichtung (5) nach einem der Ansprüche 1 - 4, **dadurch gekennzeichnet, dass** die Kraft- und/oder Formschlussmittel (16) und/oder der Schlitten linear, insbesondere in einem Winkel > 0° und < 90° relativ zu einer Transportrichtung des Lebensmittelproduktes, bewegbar ist.

6. Vorrichtung (5) nach einem der Ansprüche 1 - 5, **dadurch gekennzeichnet, dass** sie einen Greifer, insbesondere pro Spur, aufweist.

7. Vorrichtung (5) nach einem der Ansprüche 5 oder 6, **dadurch gekennzeichnet, dass** es als Produktauflage (4) ein unteres Traktionsband (18) und ein Beladeband (15) aufweist, wobei das Beladeband vorzugsweise Teil einer Beladeschwinge ist.

8. Vorrichtung (5) nach einem der Ansprüche 1 - 7, **dadurch gekennzeichnet, dass** sie ein unteres und ein oberes Traktionsband (18, 10) aufweist, die das Lebensmittelprodukt und/oder den Schlitten transportieren.

9. Vorrichtung (5) nach einem der Ansprüche 7 oder 8,
**dadurch gekennzeichnet, dass** sie einen Aufnahmebehälter (29) für ein Endstück (26) aufweist, der zwischen dem Traktionsband (18) und dem Beladeband (15) vorgesehen ist.

10. Vorrichtung (5) nach Anspruch 9, **dadurch gekennzeichnet, dass** das Beladeband (15) Teil einer Beladeschwinge ist, deren Drehpunkt (27) der bezogen auf die Vertikale unterhalb des unteren Traktionsbandes (18) vorgesehen ist.

11. Vorrichtung nach einem der Ansprüche 8 + - 10, **dadurch gekennzeichnet, dass** das obere linear Traktionsband von einer Traktionsstellung in eine Sperrstellung überführbar ist.

12. Verfahren zum Entsorgen eines Endstücks (26) eines Lebensmittelproduktes (2), wobei das Endstück (26) mit mindestens einem Form- und/oder Kraftschlussmittel (16) reversibel verbunden wird, **dadurch gekennzeichnet, dass** das Form- und/oder Kraftschlussmittel (16) von einer Parkstellung (32) in eine Aufschneidestellung (33) und zurück überführt wird, **dadurch gekennzeichnet, dass** das Endstück (26) bei der Rückwärtsbewegung abgestreift wird.

## Claims

1. Device (5) for slicing one or more food products (2), in particular sausage, ham and/or cheese, wherein, for each food product (2), provision is made for in each case one track (7) along which it is transported in the direction of a moving blade (11) which cuts off food slices from the front end of the food product, wherein said device has a gripper for fixing the rear end (13) of a food product (2) and/or for disposing of an end piece (26), with at least one form-fit and/or force-fit means (16) which is able to be reversibly brought into engagement with the periphery (31) of the rear end (13) of a food product (2), **characterized in that** said device has an ejector (23), which is a scraper having no drive of its own and no energy supply, wherein the form-fit and/or force-fit means (16) is transferable from a parking position into a slicing position and back and the end piece is scraped off during the reverse movement.

2. Device (5) according to Claim 1, **characterized in that** the ejector is provided so as to be movable along a positionally fixed guide slot.

3. Device (5) according to either of Claims 1-2, **characterized in that** the force-fit and/or form-fit means are provided at a preferably drive-free carriage (22).

4. Device (5) according to Claim 3, **characterized in that** one of the carriages (22) is mounted movably on a guide (21).

5. Device (5) according to one of Claims 1-4, **characterized in that** the force-fit and/or form-fit means (16) and/or the carriage are/is movable linearly, in particular at an angle > 0° and < 90° relative to a transport direction of the food product.

6. Device (5) according to one of Claims 1-5, **characterized in that** said device has a gripper, in particular for each track.

7. Device (5) according to either of Claims 5 and 6, **characterized in that** said device has, as a product support (4), a lower traction belt (18) and a loading belt (15), wherein the loading belt is preferably part of a loading rocker arm.

8. Device (5) according to one of Claims 1-7, **characterized in that** said device has a lower and an upper traction belt (18, 10), which transport the food product and/or the carriage.

9. Device (5) according to either of Claims 7 and 8, **characterized in that** said device has a receiving container (29) for an end piece (26), which receiving container is provided between the traction belt (18) and the loading belt (15).

10. Device (5) according to Claim 9, **characterized in that** the loading belt (15) is part of a loading rocker arm whose point of rotation (27) is provided, in relation to the vertical, below the lower traction belt (18).

11. Device according to one of Claims 8-10, **characterized in that** the upper linear traction belt is transferable from a traction position into a blocking position.

12. Method for disposing of an end piece (26) of a food product (2), wherein the end piece (26) is connected reversibly to at least one form-fit and/or force-fit means (16), **characterized in that** the form-fit and/or force-fit means (16) is transferred from a parking position (32) into a slicing position (33) and back, **characterized in that** the end piece (26) is scraped off during the reverse movement.

## Revendications

1. Dispositif (5) pour trancher un ou plusieurs produits alimentaires (2), en particulier de la charcuterie, du jambon et/ou du fromage, dans lequel il est prévu pour chaque produit alimentaire (2) une piste (7) le long de laquelle celui-ci est transporté en direction d'un couteau mobile (11) qui sépare des tranches de produit alimentaire de l'extrémité avant du produit alimentaire, comprenant un dispositif de préhension pour fixer l'extrémité arrière (13) d'un produit alimentaire (2) et/ou pour éliminer une partie d'extrémité (26), comprenant au moins un moyen (16) de liaison par complémentarité de forme et/ou par friction qui est apte à être mis en engagement réversible avec la périphérie (31) de l'extrémité arrière (13) d'un produit alimentaire (2), **caractérisé en ce que en ce qu'**il comprend un éjecteur (23) qui est un racleur ne disposant pas d'un système d'entraînement propre ni d'une alimentation en énergie, le moyen (16) de liaison par complémentarité de forme et/ou par friction étant apte à être transféré d'une position de repos à une position de tranchage et inversement, et la partie d'extrémité étant raclée lors du mouvement de retour.

2. Dispositif (5) selon la revendication 1, **caractérisé en ce que** l'éjecteur est prévu de manière mobile le long d'une glissière fixe.

3. Dispositif (5) selon l'une des revendications 1 à 2, **caractérisé en ce que** les moyens de liaison par friction et/ou par complément de forme sont prévus sur un chariot (22) de préférence sans entraînement.

4. Dispositif (5) selon la revendication 3, **caractérisé en ce que** l'un des chariots (22) est monté de manière mobile sur un guide (21).

5. Dispositif (5) selon l'une des revendications 1 à 4, **caractérisé en ce que** les moyens (16) de liaison par friction ou par complémentarité de forme et/ou le chariot sont mobiles linéairement, en particulier selon un angle > 0° et < 90° par rapport à une direction de transport du produit alimentaire.

6. Dispositif (5) selon l'une des revendications 1 à 5, **caractérisé en ce qu'**il comprend une pince, en particulier par piste.

7. Dispositif (5) selon l'une des revendications 5 ou 6, **caractérisé en ce qu'**il comprend, en tant que support de produit (4), une bande de traction inférieure (18) et une bande de chargement (15), la bande de chargement faisant de préférence partie d'un bras pendulaire de chargement.

8. Dispositif (5) selon l'une des revendications 1 à 7, **caractérisé en ce qu'**il comprend une bande de traction inférieure et une bande de traction supérieure (18, 10) qui transportent le produit alimentaire et/ou le chariot.

9. Dispositif (5) selon l'une des revendications 7 ou 8, **caractérisé en ce qu'**il comprend un récipient de réception (29) pour une partie d'extrémité (26), qui est situé entre la bande de traction (18) et la bande de chargement (15).

10. Dispositif (5) selon la revendication 9, **caractérisé en ce que** la bande de chargement (15) fait partie d'un bras pendulaire de chargement dont le point de pivotement (27) est prévu en dessous de la bande de traction inférieure (18) par rapport à la verticale.

11. Dispositif selon l'une des revendications 8 à 10, **caractérisé en ce que** la bande de traction linéaire supérieure est apte à passer d'une position de traction à une position de blocage.

12. Procédé pour éliminer une partie d'extrémité (26) d'un produit alimentaire (2), la partie d'extrémité (26) étant reliée de manière réversible à au moins un moyen (16) de liaison par complémentarité de forme et/ou par friction, **caractérisé en ce que** le moyen (16) de liaison par complémentarité de forme et/ou par friction passe d'une position de repos (32) à une position de tranchage (33), et inversement, **caractérisé en ce que** la partie d'extrémité (26) est retirée lors du mouvement de retour.
